# EUROPÄISCHE PATENTSCHRIFT

(11) **EP 3 356 243 B1**
(45) Veröffentlichungstag und Bekanntmachung des Hinweises auf die Patenterteilung: **10.11.2021**
(21) Anmeldenummer: 16778738.1
(22) Anmeldetag: 30.09.2016
(51) Int. Cl.: B65D 85/04, B65D 19/08, B65H 49/08, B65H 49/38, B65H 57/18, C21C 7/00

(54) **LAGER- UND TRANSPORTCONTAINER FÜR FÜLLDRÄHTE**
STORAGE AND TRANSPORT CONTAINER FOR CORED WIRES
CONTENANT DE STOCKAGE ET DE TRANSPORT POUR FILS FOURRÉS

(30) Priorität: 01.10.2015 DE 102015012728
(43) Veröffentlichungstag der Anmeldung: 08.08.2018
(73) Patentinhaber: AlzChem Trostberg GmbH, 83308 Trostberg (DE)
(72) Erfinder: WIENER, Jakob, 31141 Hildesheim (DE); KELLER, Patrick, 84558 Tyrlaching (DE); MANZINGER, Johann, 84508 Burghausen (DE)
(74) Vertreter: Weickmann & Weickmann PartmbB
(86) Internationale Anmeldenummer: PCT/EP2016/073437
(87) Internationale Veröffentlichungsnummer: WO 2017/055560

(56) Entgegenhaltungen:
- EP-A1- 2 353 764
- EP-A1- 2 354 039
- EP-A2- 1 295 813
- WO-A1-94/19258
- WO-A1-2010/067033
- DE-A1- 3 722 974
- DE-A1- 3 722 975
- DE-A1- 4 136 268
- DE-A1- 4 136 269
- DE-U1- 8 710 920
- FR-A1- 2 703 334
- JP-U- S57 193 682
- US-A1- 2011 203 948
- US-A1- 2015 225 205

## Beschreibung

Die vorliegende Erfindung betrifft einen Container für Fülldrähte, insbesondere Fülldrähte, die mit einem Gefahrgut und/oder einer Luft-, Sauerstoff-, Wasser- und/oder Feuchtigkeitsempfindlichen Füllung gefüllt sind, zum sicheren Transport und zur sicheren Lagerung dieser Fülldrähte.

Fülldrähte werden insbesondere zur Injektion von Additiven oder Zusatzstoffen bei der Herstellung von Roheisen, Stahl und anderen Legierungen eingesetzt. Diese Fülldrähte bestehen im Wesentlichen aus einem äußeren Mantel oder Metallhülle, in deren Inneren das Additiv oder der Zuschlagstoff für das Roheisen, den Stahl oder die Legierung eingebracht ist. Durch diese Darreichungsform ist es möglich, das Additiv oder den Zuschlagstoff gezielt, definiert und unter sicheren Bedingungen in die Metallschmelzen einzubringen. Zum leichteren Transport werden diese Fülldrähte in der Regel zu Spulen oder sogenannten Coils aufgewickelt, wobei das Gewicht einer solchen Spule oder eines solchen Coils je nach Einsatz und abhängig vom Füllstoff von 500 bis 3.000 kg variieren kann. Die Fülldrähte selbst weisen in der Regel einen Durchmesser von 5 bis 20 mm und eine Lauflänge von 1.000 bis 20.000 m pro Coil auf.

Eine Reihe der Additive oder Zuschlagstoffe sind Luft-, Sauerstoff- und/oder Wasserempfindliche Stoffe, oder sind in die Gruppe der Gefahrstoffe einzustufen, die unter besonderen Bedingungen gelagert und transportiert werden müssen. Der Gesetzgeber hat für die Lagerung und den Transport von Gefahrstoffen Sicherheitsrichtlinien erlassen, die eingehalten werden müssen.

Für die Lagerung und den Transport von Fülldrähten sind bereits eine Reihe von Vorrichtungen entwickelt und beschrieben worden. So wird beispielsweise mit dem deutschen Gebrauchsmuster DE 87 10 920 U1 eine Vorrichtung zum Transport, Lagern, Halten und Abspulen von Drahtcoils beschrieben, die aus einem kubus- oder quaderförmigen Käfig gebildet ist und aus Voll- oder Hohlstäben besteht.

Des Weiteren werden mit den deutschen Patentanmeldungen DE 37 22 975 A1, DE 41 36 268 A1 und DE 41 36 269 A1 Vorrichtungen zur liegenden Lagerung und zum liegenden Transport von zu Drahtspulen aufgewickelten Fülldrähten beschrieben. Diese Fülldrähte sind zu kernlosen Drahtspulen mit einer Vielzahl an Windungen aufgewickelt, wobei die Drahtspulen liegend gelagert sind, d.h., dass die Achse der Wicklung parallel zur Lager-, Liege- oder Standfläche der Spule steht.

Des Weiteren wird mit dem europäischen Patent EP 528 408 B1 ein Container zur Lagerung und zum Transport von zu Rollen aufgewickelten Stahlbändern beschrieben, wobei die Rollen liegend in dem Container gelagert sind, d.h., dass die Achse der Wicklung parallel zur Lager-, Liege- oder Standfläche der Rolle steht. Mit Hilfe des Containers wird ein einfacher Transport der Stahlbänder ermöglicht, der den Einsatz von Spezialwaggons überflüssig macht.

Weiterhin wird mit der französischen Patentanmeldung FR 2 703 334 A1 eine Vorrichtung zur Lagerung und zum Transport von Fülldrähten beschrieben. Der beschriebene Fülldraht ist zu einem Coil aufgewickelt, der eine Vielzahl an Windungen aufweist. Die Spule ihrerseits ist stehend oder liegend auf einer Palette gelagert, wobei die Spule mittels eines zweiteiligen Drahtkorbes gelagert ist.

Weiterhin wird mit der internationalen Patentanmeldung WO 2010/067 033 A1 eine verbesserte Käfigkonstruktion zur besseren Entnahme von Fülldrähten beschrieben, an deren Innenseite an den Holmen des Käfigs rutschfestes Material angeordnet ist.

US 2011/203948 A1 beschreibt einen Transportbehälter für Schweißdraht und insbesondere ein in einem Behälter, aber unabhängig davon bereitgestelltes Ladungssicherungssystem, um unerwünschte Bewegungen des Drahts während des Transports zu vermeiden.

EP 1 295 813 A2 beschreibt einen Behälter für Schweißdraht, welcher mit Stabilisierungselementen versehen ist, um eine Deformierung des Behälters zu vermeiden.

JP S57-193682 U beschreibt einen Lager- und Transportbehälter aus Stahl für Schweißdraht, welcher im Inneren eine Schutzisolierung aufweist.

DE 37 22 974 A1 beschreibt einen Drahtspeicher zur Aufnahme mittenfrei gewickelter Drahtspulen, welcher ein Blechgehäuse und eine Drahtspule umfasst. Gemäß DE 37 22 974 A1 ist weiterhin ein radial verlagerbares, sich über die Länge der Drahtspule erstreckendes Drucksegment vorgesehen, mittels welchem die Drahtspule radial von außen festspannbar ist. Der Draht der Drahtspule ist für die Drahtinjektion in Metallschmelzen vorgesehen und enthält eine rohrförmige Hülle aus dem Material der Schmelze, z.B. aus weichem Eisen, die mit einem pulver- oder granulatförmigen Behandlungsmittel, beispielsweise Calcium gefüllt ist. Die Spulengewichte liegen etwa im Bereich von 0,5 bis 3 Tonnen.

Auch wenn bis in die jüngste Vergangenheit erhebliche Fortschritte und Verbesserungen erzielt wurden, Fülldrähte sicher zu lagern und sicher zu transportieren, so besteht weiterhin ein erhebliches Interesse seitens der Anwender der Fülldrähte, dass die Fülldrähte selbst als auch deren Lager- und Transportbehälter optimal in die bestimmungsgemäßen Produktionsprozesse intergiert werden. Daher liegt der vorliegenden Erfindung die Aufgabe zugrunde, einen sicheren Lager- und Transportbehälter für Gefahrgut umfassende Fülldrähte zur Verfügung zu stellen, der sicher in der Handhabung ist und/oder der den Richtlinien zum Transport von Gefahrgut entspricht und/oder der optimal in den für die Fülldrähte bestimmungsgemäßen Herstellprozess integriert werden kann.

Gelöst werden diese Aufgaben durch die Erfindung, die einen Container gemäß Anspruch 1 definiert. Bevorzugte Ausführungsformen der Erfindung sind in den Unteransprüchen angegeben, die wahlweise miteinander kombiniert werden können.

Demnach ist gemäß einer ersten Ausführungsform ein Lager- und Transportcontainer, insbesondere ein wiederverwendbarer Lager- und Transportcontainer, Gegenstand der vorliegenden Erfindung, der den Container und einen zu einer Spule aufgewickelten Fülldraht umfasst, wobei der Fülldraht Calciumcarbid umfasst, wobei die Spule eine Wickelachse und einen Außendurchmesser aufweist, und wobei der Container umfasst:
a) eine Bodenplatte, mit einer ersten Seite und einer zweiten Seite, die der ersten Seite abgewandt ist,
b) eine mit der Bodenplatte verbundene Außenwand,
c) mindestens eine Entnahmeöffnung für den Fülldraht, und wobei die Spule derart in dem Container angeordnet ist, dass die Wickelachse der Spule senkrecht zu der Bodenplatte des Containers steht,
   wobei das Gewicht der Spule von 500 kg bis 3.000 kg beträgt, welcher gekennzeichnet ist durch
d) mindestens einen mit der Außenwand verbundenen Deckel, der die Entnahmeöffnung abdeckt und/oder verschließt, wobei der Deckel eine Dichtung umfasst,
   wobei die Bodenplatte, die Außenwand und der Deckel einen zur Umgebung abgeschlossenen und/oder flüssigkeitsdichten Innenraum zur sicheren Lagerung und zum sicheren Transport des zur Spule aufgewickelten Fülldrahtes bilden.

Der Lager- und Transportcontainer kann auch ohne Fülldraht bereitgestellt werden,obwohl er in dem Fall nicht Teil der Erfindung ist. Der erfindungsgemäße Lager- und Transportcontainer ist für die Aufnahme eines zu einer Spule aufgewickelten Fülldrahts geeignet. Der erfindungsgemäße Lager- und Transportcontainer ist insbesondere für die Lagerung und den Transport eines zu einer Spule aufgewickelten Fülldrahts geeignet.

Die Herstellung des Fülldrahtes erfolgt nach den üblichen Verfahren und Methoden der Herstellung von Hohldrähten und kann mit dem heutigen Stand der Technik als unproblematisch beschrieben werden. Das üblicherweise feinteilige bis pulverförmige Füllmaterial wird in den metallischen Mantel des Fülldrahtes gefüllt. Der Fülldraht wird anschließend durch Falzung oder Schweißung geschlossen und dann auf einer Haspel zu einer Drahtspule aufgewickelt. Der unter Spannung aufgewickelte Draht kann zur Erhaltung der Form mittels Signodebändern abgebunden werden. Als Mantelmaterial wird üblicherweise unlegierter Stahl mit einer Dicke zwischen 0,1 und 1 mm verwendet. Der Durchmesser des Drahtes liegt üblicherweise zwischen 5 und 20 mm, häufig zwischen 9 und 16 mm. Eine Spule hat in der Regel eine Länge zwischen 1.000 und 20.000 m Draht. Beispiele für geeignete Füllmaterialien umfassen Calcium, Calciumcarbid, Calciumsilicide, Calcium-Eisen-Mischungen, Magnesium, Magnesiumlegierungen, Calciumcyanamid sowie Mischungen der vorgenannten Stoffe, wobei diese Füllmaterialien insbesondere jeweils die Hauptkomponente darstellen.

Der Lager- und Transportcontainer der Erfindung umfasst einen Fülldraht, wobei der Fülldraht Calciumcarbid umfasst.

Nach dem Entfernen der Haspel handelt es sich um eine kernlos aufgewickelte Drahtspule (Coil), die üblicherweise noch verpackt werden muss. Als Stand der Technik kann eine Verpackung mindestens bestehend aus einer Palette, einem Käfig sowie einer Plastikhülle beschrieben werden. Diese Art der Verpackung ist eine Einwegverpackung und wird nach der Verwendung des Fülldrahtes entsorgt. Die einzelnen Bestandteile der Verpackung müssen getrennt, sortiert und in den entsprechenden Fraktionen aufgeteilt einer Entsorgung zugeführt werden.

Im Vergleich zur konventionellen Verpackung von zu Spulen aufgewickelten Fülldrähten (nachfolgend synonym auch Fülldrahtcoil oder Coil genannt), die mittels eines einfachen Käfigs oder Drahtkorbes und einer Palette verpackt sind und als Einwegartikel transportiert und gelagert werden, bietet der erfindungsgemäße Lager- und Transportcontainer den Vorteil, dass kein Abfall entsteht. Somit entfallen in der bestimmungsgemäßen Verwendung des Containers die Schritte der Trennung, Sortierung und Entsorgung der unterschiedlichen Abfallarten (typischerweise: Plastikfolie, Holz- oder Stahlpalette, Stahlkäfig). Mittels des erfindungsgemäßen Containers kann somit ein Arbeitsablauf bei der bestimmungsgemäßen Verwendung realisiert werden, der schneller, reibungsloser und sicherer ist.

Durch die erfindungsgemäße Anordnung des zu einer Spule aufgewickelten Fülldrahtes in dem Container, kann zudem ein sicherer Transport und eine optimal an die für die Coils bestimmungsgemäßen Einsatzgebiete der Eisen- und Stahlerzeugung einzustellenden Prozesse angepasste Darreichungsform der Fülldrähte bereitgestellt werden. Die Sicherheit während des Transportes wird insbesondere dadurch erreicht, dass der Coil nach dem Entfernen von Anschlagmitteln wie Seilen oder Rundschlingen, Befestigungsbändern oder Signodebändern in horizontaler Richtung mit der Außenwandung eine kraft- und/oder formschlüssige Verbindung eingeht. Des Weiteren wird die Sicherheit während des Transportes insbesondere dadurch erhöht, dass der Coil in vertikaler Richtung eingespannt ist. Der Einspanndruck entsteht durch das Eigengewicht des Coils, den Spanndruck der Entnahmevorrichtung und die Vorspannung der Spule während des Aufhaspelns. Dadurch dass der Coil stehend, d.h. mit seiner Wickelachse senkrecht zu der Bodenplatte angeordnet ist, kann die Spule in einfacher Weise von oben in den Container eingesetzt werden und die Entnahme des Drahtes in der bestimmungsgemäßen Verwendung kann in vertikaler Richtung erfolgen. Für eine horizontale Entnahme kann der gesamte Container samt Coil auf die Seite gedreht werden. Dies ist insbesondere dadurch möglich, dass der Coil mit allen Teilen der Außenwand des Containers, insbesondere durch den Spanndruck des Coils, kraftschlüssig verbunden ist. Ein Verrutschen innerhalb des Containers während des Kippvorgangs ist ausgeschlossen.

Bevorzugt umfasst die vorliegende Erfindung einen wiederverwendbaren Lager- und Transportcontainer. Der erfindungsgemäße Lager- und Transportcontainer für Fülldrähte ist als Metallcontainer ausgefertigt und ist
weiterhin bevorzugt vollständig aus Metall, insbesondere aus Eisen oder/und Stahl oder/und Edelstahl, bevorzugt aus Stahl, gefertigt.

Im Unterschied zu konventionellen Drahtkörben oder Käfigen stellt ein erfindungsgemäßer Container somit einen Innenraum zur Verfügung, der insbesondere während des Transportes allseitig vollständig von der Bodenplatte, Außenwand und dem Deckel umschlossen ist.

Bei der Behandlung von Metallschmelzen mit Fülldrähten werden typischerweise nur Teilmengen einer Drahtspule entnommen. Nach der Entnahme einer Teilmenge ist es insbesondere bei längeren Produktionsunterbrechungen möglich, den Deckel des Containers zu verschließen. Somit entsteht erneut ein flüssigkeitsdichter Verschluss des Containers. Dadurch wird im Vergleich zum Stand der Technik vor allem bei Gefahrgütern, die mit Wasser explosionsfähige Gase erzeugen, die Sicherheit in der bestimmungsgemäßen Verwendung entscheidend verbessert.

Alternativ oder gleichzeitig kann dabei bevorzugt vorgesehen sein, dass der Lager- und Transportcontainer, insbesondere der wiederverwendbare Lager- und Transportcontainer, eine Außenwand umfasst, die einteilig (z.B. in Form eines Rohrs) ausgestaltet sein kann oder die ihrerseits mindestens zwei, bevorzugt drei oder bevorzugt vier Außenteilwände umfasst, von denen jeweils zwei mit einem Innenwinkel von 60 bis 150°, bevorzugt von etwa 90°C miteinander formschlüssig verbunden sind. Ganz besonders bevorzugt ist dabei vorgesehen, dass die Außenwand ihrerseits mindestens drei, bevorzugt vier Außenteilwände mit identischer Kantenlänge umfasst, von denen jeweils zwei mit einem Innenwinkel von 60 bis 150°, bevorzugt von etwa 90°C miteinander formschlüssig verbunden sind.

Die Außenteilwände können aus separaten Teilen bestehen, welche miteinander verbunden sind. Alternativ bestehen die Außenteilwände aus einem Teil, welches durch Formen des Wandmaterials mindestens zwei, bevorzugt drei, bevorzugt vier Außenteilwände bildet, d.h. dass die Außenteilwände aus einem Stück gebildet sein können.

Ganz besonders bevorzugt umfasst die vorliegende Erfindung einen Lager- und Transportcontainer, insbesondere einen wiederverwendbaren Lager- und Transportcontainer, für Fülldrähte, der als Metallcontainer vollständig aus Metall, insbesondere aus Eisen und/oder Stahl und/oder Edelstahl, bevorzugt aus Stahl, gefertigt ist und der weiterhin bevorzugt die Form eines Quaders, Würfels oder Zylinders aufweist.

Weiterhin bevorzugt weist ein erfindungsgemäßer Lager- und Transportcontainer für eine platzsparende Anordnung der Container während der Lagerung und/oder während des Transportes desselben mindesten eine Stapelecke, insbesondere mindestens zwei Stapelecken, besonders bevorzugt mindestens drei Stapelecken und ganz besonders bevorzugt mindestens vier Stapelecken auf. Diese Stapelecken sind derart ausgeführt, dass das Innenmaß der Stapelecken größer ist als das Außenmaß des Bodenbereichs. Die Container können daher bei Transport und Lagerung platzsparend gestapelt werden. Weiterhin bevorzugt ist dabei vorgesehen, dass die Stellfläche für den zu stapelnden Container an den Stapelecken tiefer liegt als die Gesamthöhe des Containers. Dadurch wird erreicht, dass die Höhe von zwei gestapelten Containern geringer ausfällt als die addierte Höhe von zwei einzelnen Containern, und dass der Container beim Stapeln exakt positioniert werden kann sowie horizontal gegen Verrutschen gesichert ist. Weiterhin bevorzugt ist auch vorgesehen, dass in den Stapelecken Ösen eingearbeitet sind, wodurch der Container auch mit anderen Hebewerkzeugen wie beispielsweise per Kran manipuliert werden kann.

Dabei kann gemäß einer Weiterbildung der Erfindung insbesondere auch vorgesehen sein, dass die Außenwand des Lager- und Transportcontainers stoff- oder formschlüssig mit der Bodenplatte verbunden ist und/oder die Außenwand mit der Bodenplatte einen Winkel von 85 bis 95°, insbesondere 89 bis 91°, ganz besonders bevorzugt von etwa 90°C, bildet und/oder die Außenwand mit der Bodenplatte im Wesentlichen rechtwinklig verbunden ist. Hierdurch wird gewährleistet, dass der Container einerseits ein geräumiges Volumen zur Aufnahme des Coils bereitstellt, als auch einen sicheren Auslaufschutz vor eventuell aus den Fülldrähten aufgrund von Beschädigung der Drähte selbst auslaufenden Inhaltstoffen bereitstellt. Zudem kann somit eine größtmögliche Angriffsfläche für eine kraftschlüssige und/oder formschlüssige Verbindung des Coils mit der Außenwand ermöglicht werden. Des Weiteren ist somit auch möglich, ein sicheres Transportmittel für einen Gefahrgut oder eine Sauerstoff-, Wasser- und/oder Feuchtigkeits-empfindliche Füllung umfassenden Fülldraht bereitzustellen.

Somit ist auch ein Lager- und Transportcontainer dargestellt, der einen zu einer Spule aufgewickelten Fülldraht umfasst, der seinerseits ein Gefahrgut und/oder eine Sauerstoff-, Wasser- und/oder Feuchtigkeits-empfindliche Füllung umfasst.

Dabei ist weiterhin bevorzugt vorgesehen, dass die Spule eine kernlose Spule ist und/oder dass die Spule aus dem Fülldraht besteht. Alternativ oder gleichzeitig ist weiterhin bevorzugt vorgesehen, dass die Spule von innen nach außen abwickelbar ist. Somit kann eine sichere Entnahme des Fülldrahtes erfolgen, ohne dass die Spule ihre Stabilität verliert, wobei weiterhin ein Umfallen oder Kippen des Coils durch die Außenwand des Containers verhindert wird.

Erfindungsgemäß ist die Spule derart in dem Container angeordnet, dass die Wickelachse der Spule senkrecht zu der Bodenplatte des Containers steht und bevorzugt derart, dass die Spule kraftschlüssig und/oder formschlüssig mit der Außenwand verbunden ist. Dadurch wird erreicht, dass die Fülldrahtspule bei der Entnahme in ihrer Form stabil bleibt und nicht in sich zusammen fällt. Der Außendurchmesser der Spule bleibt in einer definierten Größe innerhalb des Containers.

Erfindungsgemäß ist die Spule derart in dem Container angeordnet, dass die Wickelachse der Spule senkrecht zu der Bodenplatte des Containers steht, und gemäß einer weiterhin bevorzugten Ausführung derart, dass die Spule kraftschlüssig und/oder formschlüssig mit der einteiligen (z.B. in Form eines Rohrs) ausgestalteten Außenwand oder mit mindestens zwei, insbesondere mindestens drei und ganz besonders bevorzugt vier Außenteilwänden der Außenwand, die ihrerseits mindestens zwei, insbesondere mindestens drei und ganz besonders bevorzugt vier Außenteilwände umfasst, verbunden ist. Dadurch wird erreicht, dass die Fülldrahtspule bei der Entnahme in ihrer Form stabil bleibt, nicht in sich zusammen fällt und besonders stabil gelagert wird.

Gemäß einer weiteren Weiterbildung der Erfindung umfasst der Lager- und Transportcontainer eine Bodenplatte, deren Fläche größer ist als die von der Außenwand umschlossene Fläche. Es kann auch vorgesehen sein, dass die Bodenplatte die Außenwand zumindest teilweise überragt. Insbesondere überragt die Bodenplatte die Außenwand allseitig. Die Bodenplatte ist bevorzugt mindestens 1 cm, bevorzugt mindestens 2 cm, bevorzugt mindestens 3 cm, bevorzugt mindestens 4 cm und weiterhin bevorzugt bis zu 20 cm, weiterhin bevorzugt bis zu 15 cm, weiterhin bevorzugt bis zu 10 cm größer in der Länge und/oder in der Breite als die von der Außenwand umschlossene Fläche. Somit ist die zur Verfügung stehende Grundfläche des Innenraums kleiner als die zur Verfügung stehende Grundfläche der Bodenplatte. Hierdurch wird ein umfassender Kippschutz für den Container zur Verfügung gestellt und somit eine überaus hohe Sicherheit für die Lagerung und den Transport des Fülldrahtes ermöglicht.

Weiterhin bevorzugt kann ein erfindungsgemäßer Lager- und Transportcontainer auch eine Bodenplatte umfassen, deren erste Seite mit der Außenwand und dem Deckel den Innenraum bildet, und an deren zweiter Seite ein Unterbau angeordnet ist. Insbesondere kann dieser Unterbau mindestens eine Einfahrtasche, insbesondere mindestens zwei Einfahrtaschen, und ganz besonders bevorzugt mindestens vier Einfahrtaschen, für einen Hubwagen, Gabelstapler oder andere Lastaufnahmemittel (mit zwei Gabeln) umfassen. Die Einfahrtaschen können hierbei durchgehend sein, so dass der Container vierseitig mit gängigen Gabelstaplern oder Gabelhubwagen unterfahrbar ist. Im Fall von durchgängigen Einfahrtaschen befinden sich auf jeder Seite zwei Öffnungen, d.h. insgesamt liegen vier oder acht Öffnungen vor, je nachdem, ob auf einer und der gegenüberliegenden Seite oder auf zwei und den jeweils gegenüberliegenden Seiten Einfahrtaschen angeordnet sind. Somit kann ein Container bereitgestellt werden der auch mittels einfacher und/oder üblicher Rangierhilfen sicher bewegt werden kann.

Laut der Erfindung umfasst der Lager- und Transportcontainer einen Deckel, der eine Dichtung umfasst. Weiterhin bevorzugt umfasst der Lager- und Transportcontainer, insbesondere der wiederverwendbare Lager- und Transportcontainer einen Deckel, der zweiteilig ausgestaltet ist. Besonders bevorzugt umfasst der Deckel eine in eine Nut eingefaßte Dichtung und/oder mindestens einen, bevorzugt mindestens zwei, vier, sechs, acht oder zehn Deckelverschlüsse.

Dabei ist insbesondere vorgesehen, dass der Deckel oder der zweiteilige Deckel über Deckelverschlüsse mit der Außenwand des Containers verbunden ist, wobei die Deckelverschlüsse insbesondere in Form von ein- oder mehrteiligen Scharnieren, insbesondere aus Metall oder Kunststoff, vorliegen, und weiterhin bevorzugt in geschraubter oder geschweißter Ausfertigung mit der Außenwand des Containers verbunden sind. Alternativ oder gleichzeitig können die Deckelverschlüsse auch in Form von ein- oder mehrteiligen Spannverschlüssen, insbesondere aus Metall oder Kunststoff, vorliegen und weiterhin bevorzugt in geschraubter oder geschweißter Ausfertigung mit der Außenwand des Containers verbunden sein.

Alternativ kann der Deckel oder der zweiteilige Deckel auch wie ein Domdeckel von Flüssigkeitscontainern mittels Schrauben befestigt werden.

Die zweiteilige Ausgestaltung des Deckels ist insbesondere von Vorteil, da die Höhe des Containers üblicherweise kleiner ist als dessen Seitenlänge. Die Höhe des Containers ist hierbei bevorzugt mindestens 10%, bevorzugt mindestens 20%, bevorzugt mindestens 30% und weiterhin bevorzugt bis zu 50%, weiterhin bevorzugt bis zu 40% geringer als die Seitenlänge des Containers. Durch die zweiteilige Ausgestaltung des Deckels lässt sich dieser vollständig öffnen, ohne im geöffneten Zustand den umliegenden Boden zu berühren. Die zweiteilige Ausgestaltung des Deckels hat außerdem den Vorteil, dass jedes Einzelteil des Deckels bei Verwendung üblicher metallischer Konstruktionswerkstoffe ein Gewicht hat, das alleine von einer Person manipuliert werden kann.

Die Höhe des Containers ist zudem bevorzugt so gewählt, dass eine Person bei geöffnetem Deckel ohne Zuhilfenahme von weiteren Hilfsmitteln wie Leitern, Tritten oder speziellen Werkzeugen mit den Händen in das Zentrum des Containers gelangt. Insbesondere ist es vorteilhaft, wenn von einer Person üblicher Größe ohne weitere Hilfsmittel die Bodenplatte im Inneren des Containers erreicht werden kann.

Weiterhin bevorzugt umfasst der Innenraum Profile, die die Entnahme von Anschlagmittel wie Seile oder Rundschlingen, Befestigungsbändern oder Signodebändern erlauben. Durch die Entnahme der Bänder löst sich die Vorspannung des Aufhaspelns teilweise und der Durchmesser des Drahtes vergrößert sich so weit, bis die Größenzunahme durch den Kontakt mit der Innenseite der Außenwand gestoppt wird. Der Innenraum umfasst weiterhin mindestens eine Aufnahme oder Befestigungsmöglichkeit, z.B. Stäbe, Gewindestangen oder Zahnstangen, die den Einbau einer Entnahmevorrichtung ermöglichen.

Zur Erleichterung der Entnahme des Fülldrahtes aus dem Container kann der Lager- und Transportcontainer gemäß der vorliegenden Erfindung besonders bevorzugt eine Entnahmehilfe für den Fülldraht umfassen. Diese Entnahmehilfe ermöglicht nicht nur eine einfache und sichere Entnahme des Fülldrahtes aus dem Container, sondern auch einen sicheren Transport desselben. Die Entnahmevorrichtung ist bevorzugt höhenverstellbar und kann damit auf produktionsbedingt unterschiedliche Coilhöhen angepasst werden.

Damit ist gemäß einer weiteren Ausführungsform auch ein Lager- und Transportcontainer nach Anspruch 12 Gegenstand der vorliegenden Erfindung.

Die Spule ist derart in dem Container angeordnet, dass die Wickelachse der Spule senkrecht zu der Bodenplatte des Containers steht. Erfindungsgemäß ist die Spule derart in dem Container angeordnet, dass die Wickelachse der Spule senkrecht zu der Bodenplatte des Containers steht, und bevorzugt derart, dass die Spule kraftschlüssig und/oder formschlüssig mit der Außenwand verbunden ist.

Besonders bevorzugt ist dabei vorgesehen, dass die Entnahmevorrichtung im Bereich der Entnahmeöffnung des Containers angeordnet ist und/oder lösbar mit dem Container verbunden ist.

Ganz besonders bevorzugt umfasst der Lager- und Transportcontainer eine Entnahmevorrichtung, die an zumindest einer Stelle den Außendurchmesser der Spule überragt. Ganz besonders bevorzugt umfasst der Lager- und Transportcontainer eine Entnahmevorrichtung, die ihrerseits eine Öffnung zur Entnahme des Fülldrahtes umfasst, die an zumindest einer Stelle den Außendurchmesser der Spule überragt. Dabei kann die Öffnung der Entnahmevorrichtung derart ausgestaltet sein, dass die von der Entnahmevorrichtung umschlossene Fläche im Wesentlichen der Form eines Kreises, einer Ellipse oder eines Langlochs entspricht, wobei die Form der Öffnung an mindestens einer Stelle von der Idealform eines Kreises, einer Ellipse oder eines Langlochs im Form einer Ausbuchtung abweicht. Diese Ausbuchtung überragt den Außendurchmesser der Spule. Somit kann im laufenden Betrieb und Einsatz des Fülldrahtes das äußere Ende des Fülldrahtes eines ersten Containers mit dem inneren Ende einer zweiten Spule eines zweiten Containers verbunden werden und reibungslos, ohne Verzug und Zeitverlust sowohl der Fülldraht des ersten Containers als auch der Fülldraht eines zweiten Containers abgespult werden.

Besonders bevorzugt ist hierbei vorgesehen, dass die Entnahmevorrichtung aus einem Vollmaterial oder einem Hohlmaterial oder einem Profil, besonders bevorzugt aus einem Rohr gefertigt ist, das weiterhin bevorzugt in Form eines Kreises, einer Elipse oder eines Langlochs vorliegt, und das ganz besonders bevorzugt aus einem Leichtmetall, wie beispielsweise Aluminium gefertigt ist. Solche Entnahmehilfen können sehr leicht von einer Person alleine sowohl in den Container eingesetzt und befestigt werden, als auch aus dem Container entfernt werden. Des Weiteren ist eine Entnahmevorrichtung in Form eines Rohres am besten geeignet, den Fülldraht ohne Beschädigung aus dem Container zu entnehmen.

Dabei kann die Entnahmevorrichtung derart dimensioniert sein, dass die Öffnung der Entnahmevorrichtung eine erste Längsrichtung und eine zweite Längsrichtung senkrecht zu der ersten Längsrichtung aufweist, wobei die erste Längsrichtung die größte Erstreckung der Öffnung aufweist, und wobei die Öffnung der Entnahmevorrichtung in der ersten Längsrichtung eine maximale Erstreckung im Bereich von mindestens 800 mm, bevorzugt mindestens 900 mm, bevorzugt mindestens 1000 mm, und weiterhin bevorzugt bis höchstens 1500 mm, bevorzugt bis 1400 mm, bevorzugt bis 1300 mm aufweist, und wobei die zweite Längsrichtung eine maximale Erstreckung im Bereich von mindestens 400 mm, bevorzugt mindestens 600 mm, bevorzugt mindestens 800 mm, bevorzugt mindestens 900 mm, bevorzugt von mindestens 1000 mm, und weiterhin bevorzugt bis höchstens 1500 mm, bevorzugt bis 1400 mm, bevorzugt bis 1300 mm, bevorzugt bis 1200 mm, bevorzugt bis 1100 mm, bevorzugt bis 1000 mm, bevorzugt bis 900 mm, bevorzugt bis 800 mm, aufweist.

### Beispiele

Im Folgenden wird die vorliegende Erfindung anhand von Zeichnungen und zugehörigen Beispielen näher erläutert. Hierbei zeigt:
- Figur 1:: eine schematische Ansicht eines erfindungsgemäßen Containers.
- Figur 2:: einen Schnitt durch den Container in Aufsicht.
- Figur 3:: eine Detailansicht der Zahnstangenarretierung der Entnahmehilfe.
- Figur 4:: eine Entnahmevorrichtung in Aufsicht.
- Figur 5:: eine schematische Ansicht eines erfindungsgemäßen Containers ohne Deckel und Bodenbereich in Aufsicht.

Mit Figur 1 ist ein Container (10) für die sichere Lagerung und den sicheren Transport eines zu einer Spule aufgewickelten Fülldrahtes (hier nicht abgebildet) dargestellt. Der Container (10) ist in der Grundfläche quadratisch mit äußeren Seitenlängen von ca. 1430 mm und hat eine Höhe von ca. 1150 mm. Das innere Volumen beträgt ca. 1,6m³. Das Innenmaß beträgt ca. LxBxH 1260x1260x940 mm. Die Abmessungen des Containers sind für die optimale Ausnutzung des Laderaumes eines Standard LKW Aufliegers bei gleichzeitiger Optimierung der Drahtspulengröße in Bezug auf die Anwendung des Einspulens in Metallschmelzen ausgelegt. In einer Lage finden auf einem Auflieger neun Container Platz. Es lassen sich aufgrund der Stapelfähigkeit des Containers (10) und der Gesamthöhe des Containers (10), die geringer ist als die Innenhöhe eines Aufliegers, bis zu 18 Container transportieren. Die im Inneren des Containers positionierten Drahtspulen haben eine Größe, die es erlaubt mit zwei Spulen eine Verteilersequenz an Stahlschmelzen durchschnittlicher Größe zu behandeln.

Der Container (10) ist derart ausgeführt, dass er den Anforderungen für die internationale Beförderung von festen und pastösen Gefahrgütern der Verpackungsgruppen I, II und III nach den Verordnungen und Richtlinien ADR/RID/IMDG-Code genügt. Es handelt sich um eine feste und dichte Stahlblechkonstruktion mit einer Blechstärke von 3 mm, ausgenommen den Deckel, der eine Blechstärke 2,5 mm aufweist. Zum Schutz des Bleches vor Korrosion kann der Container lackiert und/oder feuerverzinkt werden.

Der Bodenbereich des Containers besteht aus einer Containerbodenplatte (12) und einer Unterkonstruktion bzw. Unterbau (11) mit Einfahrtaschen(13). Aufgrund der beiden durchgehenden Einfahrtaschen (13) im Bodenbereich ist der Container vierseitig mit gängigen Gabelstaplern oder Gabelhubwagen unterfahrbar. Die Einfahrtaschen (13) sind auf den Unterseiten mit einem Kippschutz (14) in Form von Blechplatten ausgestattet. Der Kippschutz (14) stellt neben der Containerbodenplatte (12) ein weiteres Auflager beim Heben und Transport über eine Gabel, wie jene eines Gabelstaplers, dar. Der Bodenbereich des Containers ist somit von der Funktionalität mit einer Palette vergleichbar.

Zum Schutz des Containers und seines Inhaltes vor Beschädigungen, wie sie häufig während des Transportes passieren, überragt der Bodenbereich die Außenwand (15) des Containers (10). Im Inneren des Containers sind im Boden Profile (23) angeordnet, die die Entnahme von Anschlagmitteln, wie Seile oder Rundschlingen, nach dem Einsetzen der Drahtspule ermöglichen. Ebenso wird die Entnahme von Bändern, die zum Abbinden von Drahtspulen verwendet werden, wie Signodebändern, erleichtert.

Der Bodenbereich des Containers ist unlösbar mit der Außenwand (15) des Containers verbunden. Der Deckel (16) ist aufgrund des Umstandes, dass die Höhe des Containers kleiner ist als dessen Seitenlängen zweigeteilt ausgeführt. Dadurch lässt sich der Deckel (16) vollständig öffnen, ohne im geöffneten Zustand den umliegenden Boden zu berühren. Das Öffnen des Deckels (16) kann aufgrund der Zweiteilung und der angepassten Blechdicke und des damit einhergehenden geringen Gewichtes von einer Person ohne Zuhilfenahme von Hilfsmitteln oder Werkzeugen händisch erfolgen. Der Deckel (16) hebt sich beim Öffnen mithilfe der verbauten Scharniere (17) über die Stapelecken (18). Eine Arretierung des Deckels ist bei 90° und 270° möglich. Durch die Möglichkeit, den Deckel (16) vollständig zu öffnen, lässt sich die Drahtspule problemlos in den Container (10) einsetzen. Auch in der Anwendung des Fülldrahtes durch Herausziehen des Drahtes direkt aus dem Container, stellt der Deckel (16) keine Behinderung dar. Beim Schließen des Deckels (16) wird ein Teil zuerst zugemacht. Der zweite Teil des Deckels (16) greift dann in den ersten. Jeder der beiden Deckelteile ist mit zwei Griffen (19) ausgestattet. Die in eine Nut eingefasste, umlaufende Deckeldichtung (nicht dargestellt) sowie die 10 Deckelverschlüsse (20) sorgen für einen dichten Verschluss des Deckels (16). Ein flüssigkeitsdichter Verschluss der Entnahmeöffnung ist insbesondere für den Transport und die Lagerung von Gefahrgütern, die in Kontakt mit Wasser entzündbare Gase entwickeln, von Bedeutung.

An der Oberseite des Containers (10) befinden sich vier Stapelecken (18), die es ermöglichen einen oder mehrere weitere Container (10) übereinander zu stellen. Das Innenmaß der Stapelecken (18) ist größer als das Außenmaß des Bodenbereichs. Die Container (10) können daher bei Transport und Lagerung platzsparend gestapelt werden. Die Stellflächen (21) für den zu stapelnden Container an den Stapelecken (18) liegen tiefer als die Gesamthöhe des Containers. Dadurch wird erreicht, dass die Höhe von zwei gestapelten Containern geringer ausfällt als die addierte Höhe von zwei einzelnen Containern, und dass der Container beim Stapeln exakt positioniert werden kann sowie horizontal gegen Verrutschen gesichert ist. In den Stapelecken sind Ösen (22) eingearbeitet, wodurch der Container auch mit anderen Hebewerkzeugen wie beispielsweise per Kran manipuliert werden kann.

Im Inneren des Containers sind in jeder der vier Ecken Knotenbleche (24) eingebaut, die den Einbau von Elementen zur Befestigung einer Entnahmevorrichtung erlauben (vgl. Figur 3). Die Knotenbleche (24) optimieren im Belastungsfall den Kraftfluss und fördern die Stabilität des eingebauten Elementes. In der vorliegenden Lösung wird als Maschinenbauelement ein Zahnstangenzapfen (25) verwendet. Aufgrund der Zahnung (26) ist eine höhenmäßige Einstellmöglichkeit der Entnahmevorrichtung gegeben.

Die Entnahmevorrichtung (vgl. Figur 4) befindet sich im oberen Bereich des Containers und ist mit dem Container in allen vier Ecken über Spannverschlüsse (27) verbunden. Die Bügel der Spannverschlüsse (28) sind angepasst an die Zahnstangenzapfen dimensioniert. Um eine ausreichende Zugkraft zu erreichen, lassen sich die Bügel der Spannverschlüsse einstellen. Die Spannverschlüsse sind mit den Arretierblechen (29) der Entnahmevorrichtung verschraubt. Durch die flügelähnliche Form der Arretierbleche erhöht sich die Steifigkeit sowohl der Entnahmevorrichtung als auch des gesamten Containers.

Die Entnahmevorrichtung hält die Drahtspule während des Transportes und insbesondere während des Abwickelns des Drahtes von der Spule axial in Position. Beim Abwickeln wird der Draht im Allgemeinen von der Spuleninnenseite beginnend durch eine Öffnung in der Entnahmevorrichtung abgezogen. Die mittige Öffnung (30) der Entnahmevorrichtung kann oval (rund oder ellipsoid) oder wie im beschriebenen Fall in Form eines Langloches ausgeführt sein. Die Entnahmevorrichtung dient der Führung des Drahtes während des Abwickelns. Die Bedeutung der Drahtführung steigt mit dem Kleinerwerden der Drahtspule. Zum Schutz des Drahtes beim Abwickeln ist die Innenseite (31) der mittigen Öffnung in abgerundeter Form ausgeführt.

Die mittige Öffnung (30) besteht in dieser Ausführung aus einem metallischen Rohr. Die Rohrform weist eine erhöhte Verwindungssteifigkeit im Vergleich zu Vollmaterial auf und hat ein geringeres Eigengewicht. Durch die Verwendung von Aluminium anstelle von Stahl als Konstruktionswerkstoff der Entnahmevorrichtung wird erreicht, dass der Ein- und Ausbau der Entnahmevorrichtung ohne Zuhilfenahme von Hebewerkzeugen möglich ist. Mit einem Gesamtgewicht der Entnahmevorrichtung von weniger als 25 kg, ist es sogar einer Person alleine möglich, diese ein- und auszubauen.

Die Entnahmevorrichtung kann eine oder mehrere Ausbuchtungen haben, die den Außenradius der Drahtspule überragen. Dadurch wird es möglich, dass das äußere Ende einer Drahtspule mit dem inneren Ende einer anderen Drahtspule verbunden wird. Das Abwickeln des Drahtes kann somit beim Aufbrauchen einer Drahtspule ohne Unterbrechung fortgesetzt werden. Aufgrund der Ausbuchtung wird die Führung des Drahtes beim Abwickeln nicht beeinträchtigt.

Die Herstellung des Fülldrahtes erfolgt nach den üblichen Verfahren und Methoden der Herstellung von Hohldrähten und kann mit dem heutigen Stand der Technik als unproblematisch beschrieben werden. Das üblicherweise feinteilige bis pulverförmige Füllmaterial wird in den metallischen Mantel des Fülldrahtes gefüllt. Der Fülldraht wird anschließend durch Falzung oder Schweißung geschlossen und dann auf einer Haspel zu einer Drahtspule aufgewickelt. Der unter Spannung aufgewickelte Draht kann zur Erhaltung der Form mittels Signodebändern abgebunden werden. Als Mantelmaterial wird üblicherweise unlegierter Stahl mit einer Dicke zwischen 0,1 und 1 mm verwendet. Der Durchmesser des Drahtes liegt üblicherweise zwischen 5 und 20 mm, häufig zwischen 9 und 16 mm. Eine Spule hat in der Regel eine Länge zwischen 1.000 und 20.000 m Draht.

Nach dem Entfernen der Haspel handelt es sich um eine kernlos aufgewickelte Drahtspule (Coil), die üblicherweise noch verpackt werden muss. Als Stand der Technik kann eine Verpackung mindestens bestehend aus einer Palette, einem Käfig sowie einer Plastikhülle beschrieben werden. Diese Art der Verpackung ist eine Einwegverpackung und wird nach der Verwendung des Fülldrahtes entsorgt. Die einzelnen Bestandteile der Verpackung müssen getrennt, sortiert und in den entsprechenden Fraktionen aufgeteilt einer Entsorgung zugeführt werden. Mit der vorliegenden Erfindung entfallen diese Arbeitsschritte da der Container sämtliche Funktionalitäten der üblichen Verpackung bereits beinhaltet und wiederverwendet wird. Darüber hinaus stellt der Container eine sichere Umschließung von Gefahrgütern dar.

Nach dem Aufwickeln des Fülldrahtes (34) zu einer Drahtspule (32) und dem Abbinden mit Signodebändern (33) steht die Drahtspule radial unter Zugspannung. Die Drahtspule wird mit den Signodebändern (33) in den Container eingesetzt (Figur 5, linkes Teilbild). Anschließend werden die Signodebänder (33) geöffnet und entnommen. Die Drahtspule baut beim Entfernen der Signodebänder (33) Spannung ab indem sich zumindest der äußere Durchmesser der Spule vergrößert. Diese Durchmesserzunahme stoppt beim Kontakt der Drahtspule mit den Außenwänden (2) des Containers (Figur 5, rechtes Teilbild). Die Drahtspule drückt danach auf die Außenwände. Die Außenwände des Containers dienen somit als radiale Stützwände der Drahtspule und halten diese in Position. Außerdem verhindern die Reibkräfte zwischen Drahtspule und Außenwand eine Drehung der Spule innerhalb des Containers während des Abziehens des Fülldrahtes.

## Patentansprüche

1. Lager- und Transportcontainer (10) umfassend den Container, wobei der Container ein Metallcontainer ist, und einen zu einer Spule (32) aufgewickelten Fülldraht (34), wobei der Fülldraht (34) Calciumcarbid umfasst, wobei die Spule eine Wickelachse und einen Außendurchmesser aufweist, und wobei der Container umfasst:
a) eine Bodenplatte (12), mit einer ersten Seite und einer zweiten Seite, die der ersten Seite abgewandt ist,
b) eine mit der Bodenplatte verbundene Außenwand (15),
c) mindestens eine Entnahmeöffnung für den Fülldraht,
und wobei die Spule derart in dem Container angeordnet ist, dass die Wickelachse der Spule senkrecht zu der Bodenplatte des Containers steht,
wobei das Gewicht der Spule von 500 kg bis 3.000 kg beträgt,
**gekennzeichnet durch** mindestens einen mit der Außenwand verbundenen Deckel (16), der die Entnahmeöffnung abdeckt und/oder verschließt, wobei der Deckel eine Dichtung umfasst,
wobei die Bodenplatte, die Außenwand und der Deckel einen zur Umgebung abgeschlossenen und flüssigkeitsdichten Innenraum zur sicheren
Lagerung und zum sicheren Transport des zur Spule aufgewickelten Fülldrahtes bilden.

2. Lager- und Transportcontainer (10) gemäß Anspruch 1, **dadurch gekennzeichnet, dass** die Außenwand (15) mindestens drei Außenteilwände mit identischer Kantenlänge umfasst, von denen jeweils zwei mit einem Innenwinkel von 60 bis 150° miteinander formschlüssig verbunden sind.

3. Lager- und Transportcontainer (10) gemäß mindestens einem der vorgenannten Ansprüche, **dadurch gekennzeichnet, dass** der Container im Wesentlichen die Form eines Quaders, Würfels oder Zylinders aufweist.

4. Lager- und Transportcontainer (10) gemäß mindestens einem der vorgenannten Ansprüche, **dadurch gekennzeichnet, dass** die Außenwand (15) stoff- oder formschlüssig mit der Bodenplatte (12) verbunden ist und/oder die Außenwand mit der Bodenplatte einen Winkel von 85 bis 95° bildet und/oder die Außenwand mit der Bodenplatte im Wesentlichen rechtwinklig verbunden ist.

5. Lager- und Transportcontainer (10) gemäß mindestens einem der vorgenannten Ansprüche, **dadurch gekennzeichnet, dass** die Spule (32) eine kernlose Spule ist.

6. Lager- und Transportcontainer (10) gemäß mindestens einem der vorgenannten Ansprüche, **dadurch gekennzeichnet, dass** die Spule (32) von innen nach außen abwickelbar ist.

7. Lager- und Transportcontainer (10) gemäß Anspruch 1, **dadurch gekennzeichnet, dass** die Spule (32) kraftschlüssig und/oder formschlüssig mit der Außenwand (15) verbunden ist.

8. Lager- und Transportcontainer (10) gemäß mindestens einem der vorgenannten Ansprüche, **dadurch gekennzeichnet, dass** die Fläche der Bodenplatte (12) größer ist als die von der Außenwand umschlossene Fläche und/oder die Bodenplatte die Außenwand zumindest teilweise überragt.

9. Lager- und Transportcontainer (10) gemäß mindestens einem der vorgenannten Ansprüche, **dadurch gekennzeichnet, dass** die erste Seite der Bodenplatte (12) mit der Außenwand (15) und dem Deckel (16) den Innenraum bildet und an der zweiten Seite der Bodenplatte ein Unterbau (11) angeordnet ist.

10. Lager- und Transportcontainer (10) gemäß Anspruch 9, **dadurch gekennzeichnet, dass** der Unterbau (11) Einfahrtaschen (13) für einen Hubwagen umfasst.

11. Lager- und Transportcontainer (10) gemäß mindestens einem der vorgenannten Ansprüche, **dadurch gekennzeichnet, dass** der Deckel (16) zweiteilig ausgestaltet.

12. Lager- und Transportcontainer (10) gemäß mindestens einem der vorgenannten Ansprüche, **dadurch gekennzeichnet, dass** der Container weiterhin eine Entnahmevorrichtung (35) für den Fülldraht (34) aufweist.

13. Lager- und Transportcontainer (10) gemäß Anspruch 12, **dadurch gekennzeichnet, dass** die Entnahmevorrichtung (35) im Bereich der Entnahmeöffnung des Containers angeordnet ist und/oder lösbar mit dem Container verbunden ist.

14. Lager- und Transportcontainer (10) gemäß Anspruch 12 oder 13, **dadurch gekennzeichnet, dass** die Entnahmevorrichtung (35) an zumindest einer Stelle den Außendurchmesser der Spule (32) überragt.

## Claims

1. Storage and transport container (10), comprising the container, the container being a metal container, and a flux-cored wire (34) wound into a coil (32), the flux-cored wire (34) comprising calcium carbide, the coil having a winding axis and an outer diameter, and the container comprising:
a) a bottom plate (12) having a first side and a second side that faces away from the first side,
b) an outer wall (15) connected to the bottom plate,
c) at least one removal opening for the flux-cored wire,
the coil being arranged in the container in such a way that the winding axis of the coil is perpendicular to the bottom plate of the container,
the weight of the coil being from 500 kg to 3,000 kg,
**characterised by**
at least one cover (16) which is connected to the outer wall and covers and/or closes the removal opening, the cover comprising a seal,
the bottom plate, the outer wall and the cover having a liquid-tight interior space that is closed off from the surroundings and intended for safe storage and safe transport of the flux-cored wire wound into the coil.

2. Storage and transport container (10) according to claim 1, **characterised in that** the outer wall (15) comprises at least three partial outer walls having identical edge lengths, each pair of which are interlockingly connected to one another with an inner angle of 60 to 150°.

3. Storage and transport container (10) according to at least one of the preceding claims, **characterised in that** the container has a substantially parallelepipedal, cubic or cylindrical shape.

4. Storage and transport container (10) according to at least one of the preceding claims, **characterised in that** the outer wall (15) is integrally or interlockingly connected to the bottom plate (12) and/or the outer wall forms an angle of 85 to 95° with the bottom plate and/or the outer wall is connected to the bottom plate substantially at a right angle.

5. Storage and transport container (10) according to at least one of the preceding claims, **characterised in that** the coil (32) is a coreless coil.

6. Storage and transport container (10) according to at least one of the preceding claims, **characterised in that** the coil (32) can be unwound from the inside out.

7. Storage and transport container (10) according to claim 1, **characterised in that** the coil (32) is frictionally and/or interlockingly connected to the outer wall (15).

8. Storage and transport container (10) according to at least one of the preceding claims, **characterised in that** the area of the bottom plate (12) is larger than the area enclosed by the outer wall and/or the bottom plate projects at least partially beyond the outer wall.

9. Storage and transport container (10) according to at least one of the preceding claims, **characterised in that** the first side of the bottom plate (12) forms the interior space together with the outer wall (15) and the cover (16), and a base (11) is arranged on the second side of the bottom plate.

10. Storage and transport container (10) according to claim 9, **characterised in that** the base (11) comprises fork pockets (13) for a pallet jack.

11. Storage and transport container (10) according to at least one of the preceding claims, **characterised in that** the cover (16) is in two parts.

12. Storage and transport container (10) according to at least one of the preceding claims, **characterised in that** the container also has a removal device (35) for the flux-cored wire (34).

13. Storage and transport container (10) according to claim 12, **characterised in that** the removal device (35) is arranged in the region of the removal opening of the container and/or is detachably connected to the container.

14. Storage and transport container (10) according to either claim 12 or claim 13, **characterised in that** the removal device (35) projects beyond the outer diameter of the coil (32) at at least one point.

## Revendications

1. Contenant de stockage et de transport (10) comprenant le contenant, dans lequel le contenant est un contenant métallique, et un fil fourré (34) enroulé en une bobine (32), dans lequel le fil fourré (34) comporte du carbure de calcium, dans lequel la bobine présente un axe d'enroulement et un diamètre extérieur, et dans lequel le contenant comporte :
a) une plaque de fond (12), avec un premier côté et un second côté qui est éloigné du premier côté,
b) une paroi extérieure (15) reliée à la plaque de fond,
c) au moins une ouverture de retrait pour le fil fourré,
et dans lequel la bobine est agencée dans le contenant de telle manière que l'axe d'enroulement de la bobine se trouve perpendiculaire à la plaque de fond du contenant,
dans lequel le poids de la bobine s'élève de 500 kg à 3 000 kg,
**caractérisé par**
au moins un couvercle (16) relié à la paroi extérieure qui recouvre et/ou ferme l'ouverture de retrait, dans lequel le couvercle comporte une garniture d'étanchéité, dans lequel la plaque de fond, la paroi extérieure et le couvercle forment un espace intérieur fermé par rapport à l'environnement et étanche aux liquides pour le stockage sûr et pour le transport sûr du fil fourré enroulé en bobine.

2. Contenant de stockage et de transport (10) selon la revendication 1, **caractérisé en ce que** la paroi extérieure (15) comporte au moins trois parois partielles extérieures avec une longueur d'arête identique, dont respectivement deux sont reliées par complémentarité de formes avec un angle intérieur de 60 à 150° entre elles.

3. Contenant de stockage et de transport (10) selon au moins l'une des revendications précédentes, **caractérisé en ce que** le contenant présente sensiblement la forme d'un parallélépipède, cube ou cylindre.

4. Contenant de stockage et de transport (10) selon au moins l'une des revendications précédentes, **caractérisé en ce que** la paroi extérieure (15) est reliée par matière ou par complémentarité de formes à la plaque de fond (12) et/ou la paroi extérieure forme avec la plaque de fond un angle de 85 à 95° et/ou la paroi extérieure est reliée sensiblement à angle droit à la plaque de fond.

5. Contenant de stockage et de transport (10) selon au moins l'une des revendications précédentes, **caractérisé en ce que** la bobine (32) est une bobine sans noyau.

6. Contenant de stockage et de transport (10) selon au moins l'une des revendications précédentes, **caractérisé en ce que** la bobine (32) peut être déroulée de l'intérieur vers l' extérieur.

7. Contenant de stockage et de transport (10) selon la revendication 1, **caractérisé en ce que** la bobine (32) est reliée à force et/ou par complémentarité de formes à la paroi extérieure (15).

8. Contenant de stockage et de transport (10) selon au moins l'une des revendications précédentes, **caractérisé en ce que** la surface de la plaque de fond (12) est supérieure à la surface entourée par la paroi extérieure et/ou la plaque de fond dépasse au moins partiellement de la paroi extérieure.

9. Contenant de stockage et de transport (10) selon au moins l'une des revendications précédentes, **caractérisé en ce que** le premier côté de la plaque de fond (12) forme avec la paroi extérieure (15) et le couvercle (16) l'espace intérieur et un support (11) est agencé au niveau du second côté de la plaque de fond.

10. Contenant de stockage et de transport (10) selon la revendication 9, **caractérisé en ce que** le support (11) comporte des poches d'entrée (13) pour un chariot élévateur.

11. Contenant de stockage et de transport (10) selon au moins l'une des revendications précédentes, **caractérisé en ce que** le couvercle (16) est conçu en deux parties.

12. Contenant de stockage et de transport (10) selon au moins l'une des revendications précédentes, **caractérisé en ce que** le contenant présente en outre un dispositif de retrait (35) pour le fil fourré (34).

13. Contenant de stockage et de transport (10) selon la revendication 12, **caractérisé en ce que** le dispositif de retrait (35) est agencé dans la zone de l'ouverture de retrait du contenant et/ou est relié de manière détachable au contenant.

14. Contenant de stockage et de transport (10) selon la revendication 12 ou 13, **caractérisé en ce que** le dispositif de retrait (35) dépasse à au moins un endroit du diamètre extérieur de la bobine (32).
